# FASCICULE DE BREVET EUROPEEN

(11) **EP 0 151 591 B1**
(45) Date de publication et mention de la délivrance du brevet: **11.05.1988**
(21) Numéro de dépôt: 84902591.1
(22) Date de dépôt: 05.07.1984
(51) Int. Cl.: B63H 9/06, B63B 35/82

(54) **GREEMENT, NOTAMMENT POUR PLANCHE A VOILE**
RIGG, INSBESONDERE FÜR SEGELBRETT
RIGGING PARTICULARLY FOR SAILING BOARD

(30) Priorité: 06.07.1983 FR 8311223; 04.06.1984 FR 8408704
(43) Date de publication de la demande: 21.08.1985
(73) Titulaire: CARN, Rozenn Michèle Francoise, F-29000 Quimper (FR); CARN, Gwendoline Marie Karine, F-29000 Quimper (FR)
(72) Inventeur: CARN, Patrick, F-29125 Radennec en Loctudy (FR)
(74) Mandataire: Viard, Jean
(86) Numéro de dépôt international: FR8400166
(87) Numéro de publication internationale: WO8500336

(56) Documents cités:
- EP-A- 0 030 495
- EP-A- 0 031 074
- BE-A- 884 950
- DE-A- 3 208 340
- FR-A- 1 156 952
- FR-A- 2 453 776
- US-A- 1 916 459
- US-A- 2 858 788

## Description

La présente invention a pour objet un gréement destiné en particulier, mais non exclusivement aux planches à voile et notamment aux planches connues sous le nom de «fun-board».

On sait que le gréement des planches à voile est actuellement réalisé au moyen d'une voile triangulaire enfilée sur un mât, lui-même monté au moyen d'une articulation sur la planche proprement dite. La manoeuvre de la voile s'effectue à l'aide d'une double bôme ou «wishbone». Un tel gréement est décrit dans le brevet US-A-3 487 800 au nom de SCHWEITZER.

Ce gréement, largement répandu, donne satisfaction en ce qui concerne les planches à voile traditionnelles, bien que son rendement ne soit pas parfait, notamment en raison du cintrage du mât sous l'action du vent qui fait que la voile déverse et perd de son efficacité.

On a vu récemment apparaître des planches dites «fun-board» qui sont plus petites que les précédentes et ne portent le planchiste que lorsque la planche est en mouvement ce qui conduit à des départs du genre ski nautique au cours desquels le planchiste est dans l'eau. Dans ce type de planche, l'utilisation du gréement mentionné ci-dessus rend délicat le viremement de bord vent arrière car la voile se trouve en drapeau lors de l'empannage: à ce moment, le planchiste risque de se retrouver dans l'eau à moins que la planche n'ait une erre suffisante pour permettre le viremement de bord.

Le brevet EP-A-0 031 074 (SCHLIEBS) décrit un gréement pour planche à voile monté sur un pied de mât articulé et comprenant un cadre fermé, à symétrie longitudinale sur lequel est établie la voile, un espar transversal de manoeuvre prenant appui de part et d'autre du cadre. La partie supérieure du cadre est arquée dans son plan alors que la partie inférieure, reposant sur le pied de mât, est constituée par un triangle.

La présence du triangle formé par des branches inférieures empêche une déformation du cadre. Mais, étant donné qu'il n'existe pas de raidisseur en direction longitudinale, les montants du cadre doivent être épais et sont par suite lourds et peu aérodynamiques ce qui conduit à un mauvais rendement du gréement.

La présente invention a pour but de remédier aux inconvénients des gréement connus et de proposer un gréement présentant un rendement amélioré par rapport à ceux de la technique connue.

Selon la présente invention, le gréement pour engin nautique ou terrestre, monté sur un pied de mât articulé et comprenant une voile établie sur un cadre fermé à axe de symétrie longitudinale dont l'extrémité supérieure est arquée dans au moins un plan, et un espar prenant appui sur le cadre, est caractérisé en ce que la voile au repos est taillée en forme de secteur d'ellipsoïde définissant une face concave et une face convexe, deux montants souples, arqués selon deux directions perpendiculaires, constituant le cadre et solidarisés avec la voile, étant réunis à leurs parties supérieure et inférieure, l'espar étant monté du côté de la face concave de la voile.

Selon une autre caractéristique de l'invention, le gréement est caractérisé en ce que les montants sont tendus par au moins un câble s'étendant sensiblement dans la direction longitudinale de la voile entre le point commun et la partie supérieure du gréement, au moins un moyen de tension étant disposé sur le câble.

Les montants sont arqués dans leur plan et dans un plan perpendiculaire à leur position de repos de manière à faire prendre à la voile une forme de secteur d'ellipsoide, un espar de manoeuvre ou bôme présentant une concavité opposée à celle de la voile tendue. Le gréement selon l'invention donne à la voile la forme d'un «quartier d'orange» sous-tendu par des arcs-boutants. On sait que cette structure est extrêmement résistante et le gréement ainsi constitué peut utiliser dans les meilleures conditions l'énergie du vent. De préférence, l'espar de manoeuvre est disposé entre les montants verticaux sensiblement au tiers de la hauteur de ceux-ci.

Selon encore une autre caractéristique de l'invention, chacun des montants constituant le mât est muni, à hauteur de la bôme, d'une arcticula- tion. En cas de difficultés, le gréement peut plier évitant ainsi de casser.

D'autres caractéristiques et avantages de l'invention ressortiront de la description qui suit et qui, faite en référence aux dessins annexés, en illustre divers exemples de réalisation. Sur les dessins:
- la Fig. 1 représente, en perspective, un gréement selon l'invention;
-la Fig. 2, le même gréement, vu de l'arrière;
-la Fig. 3, une forme de voile différente;
-la Fig. 4, un mode particulier de montage de la voile sur les montants verticaux du cadre,
- la Fig. 5, une variante de montage du gréement;
- la Fig. 6, une vue en coupe horizontale d'une voile épaisse;
- la Fig. 7, un schéma montrant le montage d'une voile épaisse sur un montant;
- la Fig. 8, un schéma montrant l'articulation des montants.

Sur les Figs. 1 et 2, la voile 1 est tendue sur des montants 2 reliés par leurs extrémités supérieure 3 et inférieure 4, l'extrémité inférieure 4 prenant appui sur la planche P au moyen d'une articulation 16. Le pied de mât articulé 16 permet au gréement de se mouvoir dans toutes les positions voulues au-dessus du plan horizontal. On sait que le rendement d'une voile au voisinage de la surface de l'eau est mauvais compte tenu de l'irrégularité des courants d'air à ce niveau. Une certaine constance dans la direction ne se retrouve que légèrement plus haut et selon une caractéristique de l'invention, la voile est en quelque sorte verticale, le rapport de sa hauteur sur sa largeur étant supérieur à celui d'une voile ordinaire. Ainsi, le rôle des courants d'air irréguliers de surface dans l'entraînement de la planche est réduit au minimum. Les montants 2 sont tendus par un ou des câbles 7 au moyen de tendeurs 10 (Fig. 2) par exemple du type palan entre le pied de mât 16 et un espar horizontal 6 disposé au voisinage de la partie supérieure de la voile. Cette tension est appliquée sur les montants (2) avant adaptation du gréement sur la planche. En tant que de besoin, un ou deux câble 8 ou espars 6 évitent une trop grande déformation de la voile sous l'influence de la traction exercée par les câbles 7. A hauteur d'homme, le gréement est tenu en main par le planchiste à l'aide de l'espar horizontal 5 qui est de préférence cintré en direction inverse de celle du cintrage de la voile. Ce gréement s'utilise comme un gréement classique pour progresser dans les différentes directions mais il facilite l'empannage de la voile puisque celle-ci étant symétrique, le planchiste le fait passer devant lui perpendiculairement à la direction du vent, et non dans le lit de celui-ci, ce qui inverse le bord d'attaque et le bord de fuite sur l'autre panne. Il n'y a donc plus de perte de puissance au moment de l'empannage, la voile n'ayant pas à être effacée en drapeau à aucun moment. En outre, la forme concave de la voile accroît sa puissance et son indéformabilité par les câbles verticaux qui contraignent les tubes à jouer le rôle d'arcs-boutants contrebalançant la traction du planchiste sur la bôme. Les montants 2 peuvent être réalisés par exemple en alliage de métaux légers tel que de l'aluminium ou en fibres de verre ou de carbone incluses dans une résine convenable.

Sur les Figs. 1 et 2, la voile présente une forme de secteur d'ellipsoide. Un câble 8 peut être monté entre les montants 2 de manière à ce que ceux-ci ne s'écartent pas exagérément dans un plan vertical au détriment du cintrage. Il est également possible d'utiliser un cadre tel que celui qui est représenté sur la Fig. 3 dont la partie supérieure présente une surface de voile plus importante que la partie inférieure, les montants 2 étant réunis à nouveau à leurs extrémités supérieure 3 et inférieure 4.

La Fig. 4 représente le montage de la voile 1 sur un montant 2 grâce à un fourreau équipé de moyens de laçage 31 soit du type Velcro (marque déposée) soir par un système de boutonnage ou de fermeture à glissière. Des oeillets 27 montés de place en place sur la hauteur du montant 2 permettent de tendre la voile vers les extrémités du tube à l'aide d'un cordage non représenté. Ce système de montage de la voile ainsi que la structure géométrique de celle-ci permettent d'obtenir très aisément une réduction de voilure par car- guage de la voile. Il suffit en effet de séparer la partie supérieure de la voile des montants 2 et de l'enrouler sur la hauteur désirée comme schématisé en 32 sur la Fig. 1.

Sur la Fig. 5, le gréement est constitué par une voile 1 établie sur deux montants symétriques 2 réunis à leurs extrémités supérieure 3 et inférieure 4, les montants 2 étant arc-boutés par un câble 7 tendu par un palan 10. Sensiblement au tiers de la hauteur de la voile, une bôme 5 de forme arrondie permet de manoeuvrer le gréement, le câble 7 n'étant pas lié à la bôme ou espar 5. Le ou les câbles 7 passent à l'extérieur de la bôme 5 de sorte que l'inclinaison de celle-ci permet d'ajuster la tension du câble et par suite le creux de la voile. La bôme 5 est fixée sur les montants 2 par des cordages.

Comme indiqué ci-dessus, la forme symétrique du gréement permet l'établissement d'une voile ou épaisse. Comme celà apparaît sur la Fig. 6, dans le type de gréement symétrique considéré, la surface d'extrados 11 de la voile reste toujours la même, c'est à dire qu'à l'encontre de ce qui se produit dans une voile à une nappe classique, la fonction de faces de la voile n'est pas modifiée lors de l'utilisation. Ce gréement est donc particulièrement adapté pour recevoir une seconde nappe de tissu 12 destinée à constituer la surface d'intrados dont la conformation sera, au cours de l'utilisation, différente de celle de la surface d'extrados 11. De plus, la faible épaisseur du bord d'attaque constitué par l'un des montants 2, par rapport aux mâts classiques qui doivent pour contrebalancer les efforts qui leur sont appliqués par la voile être assez épais, favorise l'application des filets d'air sur les faces 11 et 12 d'une telle voile qui se comporte alors un peu comme une aile d'avion, sans trainée importante en arrière du bord de fuite. La voile selon une autre caractéristique de l'invention comprend deux nappes 11 et 12 de tissu réunies à leurs extrémités par deux fourreaux 14 dans lesquels sont inclus les montants 2, comme celà apparaît à plus grande échelle sur la Fig. 7.

Lorsqu'une telle voile est soumise au vent, la nappe d'intrados 12 subit la pression du vent et prend une courbure peu marquée, tandis que la face d'extrados 11 soumis à une dépression plus importante que la pression prend une courbure plus marquée, en relation avec l'écoulement des filets d'air sur la face 11. Afin d'améliorer le profil de la voile, il est possible d'introduire entre les nappes 11 et 12 une garniture 13 qui peut être, soit une couche de mousse plastique, soit encore un ensemble de lattes ou plus généralement tout matériau rigide ou semi-rigide maintenant un écartement entre les deux nappes. Les nappes sont, par exemple cousues de manière à ce que les tensions sur chacune des nappes n'aient pas tendance à s'égaliser et qu'il n'y ait donc pas d'interactions entre les nappes.

Le gréement tendu selon l'invention étant peu déformable est soumis à des efforts considérables dans les lames déferlantes lorsqu'il n'est pas tenu par son utilisateur après une chute à l'eau. Afin de réduire les risques de rupture des montants 2, il est possible, comme représenté sur la Fig. 8, de les munir d'une articulation 28 au voisinage de la bôme 5. Ainsi, le câble 7 encaisse les efforts de l'arrière vers l'avant alors que l'articulation se plie dans le sens contraire. L'articulation 28 prévue sur chacun des montants est bien entendu bloquée par une pièce taré de retenue, jouant le rôle de frein. Comme celà apparaît sur la Fig. 8, le gréement peut se plier de la position I à la position Il autour des articulations 28 lorsque les forces exercées sur le gréement sont trop importantes et correspondent au tarage du frein Lorsque le frein est relâché, le pliage vers l'intérieur peut se faire librement permettant de réduire l'encombrement du gréement à la hauteur de la branche supérieure de celui-ci, soit sensiblement les deux tiers de la hauteur de la voile. De préférence, la bôme 5 est également munie d'une articulation 29 de manière à permettre un pliage complet du gréement.

La présente invention peut être mise en oeuvre chaque fois que l'on entend utiliser la force éolienne et notamment sur les voiliers, sur les planches à voile, sur les chariots à voile «speed- sails» (marque déposée) et sur les planches à roulettes (wind-skates).

## Revendications

1. Gréement pour engin nautique ou terrestre, monté sur un pied de mât articulé (16) et comprenant une voile (1 ) établie sur un cadre fermé à axe de symétrie longitudinale dont l'extrémité supérieure est arquée dans au moins un plan, et un espar (5) prenant appui sur le cadre, caractérisé en ce que la voile (1 ) au repos est taillée en forme de secteur d'ellipsoide définissant une face concave et une face convexe, deux montants (2) souples, arqués selon deux directions perpendiculaires, constituant le cadre et solidarisés avec la voile, étant réunis à leurs parties supérieure (3) et inférieure (4), l'espar (5) étant monté du côté de la face concave de la voile.

2. Gréement selon la revendication 1, caractérisé en ce que les montants (2) sont tendus par au moins un câble (7) s'étendant sensiblement dans la direction longitudinale de la voile (1 ) entre le point commun (4) et la partie supérieure du gréement, au moins un moyen de tension (10) étant disposé sur le câble (7).

3. Gréement selon la revendication 1, caractérisé en ce que les montants (2) sont réunies par au moins un élément de maintien transversal (6, 8) solidarisé à ses extrémités avec les montants (2).

4. Gréement selon l'une quelconque des revendications précédentes, caractérisé en ce que le câble (7) passe à l'extérieur de l'espar (5) articulé sur les montants (2).

5. Gréement selon l'un quelconque des revendications précédentes, caractérisé en ce que la voile (1 ) est constituée de deux nappes, respectivement d'extrados (11) et d'intrados (12), dont les extrémités forment un fourreau (14) pour les montants (2).

6. Gréement selon la revendication 5, caractérisé en ce qu'une garniture (13) est disposé entre les deux nappes (11,12).

7. Gréement selon l'une quelconque des revendications précédentes, caractérisé en ce que les montants (2) sont munis d'articulations (28) sensiblement au niveau de l'espar (5) permettant au gréement de s'incliner vers l'arrière, l'espar (5) présentant dans sa partie centrale une articulation (29).

8. Gréement selon l'une quelconque des revendications précédentes, caractérisé en ce que la voile (1 ) est enfilée sur les montants (2) et maintenue sur ceux-ci par des moyens (31 ) largables de place en place, permettant de réduire la voilure par bandes horizontales (32).

## Patentansprüche

1. Rigg für ein Gerät zur Verwendung zu Wasser oder zu Lande, angeordnet an einem als Gelenk ausgebildeten Mastfuss (16) und bestehend aus einem Segel (1), das in seiner Längssymetrieachse durch das oberste Ende an einem geschlossenen Rahmen gehalten und in mindestens einer Ebene gebogen ist, und einer Spiere (5), die mit dem Rahmen verspannt ist, dadurch gekennzeichnet, dass das Segel (1) in Ruhestellung in der Form eines Ellipsenausschnittes geschnitten ist, der eine konkave Seite und eine konvexe Seite besitzt, dass zwei biegsame Mastbäume (2) vorgesehen sind, die nach zwei senkrecht zueinander stehenden Richtungen gebogen sind, die den Rahmen bilden, und mit dem Segel verbunden sind und die in ihren oberen (3) und unteren (4) Bereichen zusammengeführt sind, wobei die Spiere (5) an der konkaven Seite des Segels angeordnet ist.

2. Rigg nach Anspruch 1, dadurch gekennzeichnet, dass die Mastbäume (2) durch mindestens eine Leine (7) gespannt werden, die sich im wesentlichen in der Längsrichtung des Segels (1) zwischen dem gemeinsamen Punkt (4) und dem obersten Bereich des Riggs erstreckt, wobei mindestens ein Spannglied (10) in der Leine (7) angeordnet ist.

3. Rigg nach Anspruch 1, dadurch gekennzeichnet, dass die Mastbäume (2) durch mindestens ein Element zur Quersicherung (6, 8) verbunden sind, das an seinen Enden an den Mastbäumen (2) anliegt.

4. Rigg nach einem der vorangehenden Ansprüche, dadurch gekennzeichnet, dass die Leine (7) an der Aussenseite der Spiere (5) beweglich gegenüber den Mastbäumen (2) geführt ist.

5. Rigg nach einem der vorangehenden Ansprüche, dadurch gekennzeichnet, dass das Segel (1 ) aus zwei Lagen besteht, insbesondere einer aussenliegenden (11) und einer innenliegenden (12), deren Enden eine Hülse (14) für die Mastbäume (2) bilden.

6. Rigg nach Anspruch 5, dadurch gekennzeichnet, dass eine Einlage (13) zwischen den Lagen (11,12) angeordnet ist.

7. Rigg nach einem der vorangehenden Ansprüche, dadurch gekennzeichnet, dass die Mastbäume (2) in Gelenken (28) gelagert sind, die im wesentlichen in der Höhe der Spiere (5) angeordnet sind und die eine Neigung des Riggs nach hinten zulassen, wobei die Spiere (5) in ihrem zentralen Bereich als ein Gelenk (29) wirkt.

8. Rigg nach einem der vorangehenden Ansprüche, dadurch gekennzeichnet, dass das Segel (1 ) an den Mastbäumen (2) aufgereiht ist und an diesen durch ausgedehnte Mittel (31) ortsfest gehalten wird, wobei die Segelfläche durch eine Rolle (32) verkleinert werden kann.

## Claims

1. Rigging for a water or land vessel, the rigging being mounted on a hinged mast footing (16) and comprising a sail (1) set on a closed frame having a longitudinal axis of symmetry with the top end of the frame being arcuate in at least one plane, and also comprising a spar (5) bearing against the frame, the rigging being characterized in that the sail (1) at rest is cut in the form of a sector of an ellipsoid defining a concave face and a convex face, the frame being constituted by two flexible risers (2) which are arcuate in two perpendicular directions and interconnected at their top (3) and bottom (4) ends, with the spar (5) being mounted on the side of the concave face of the sail.

2. Rigging according to claim 1, characterized in that the risers (2) are tensioned by at least one cable (7) extending substantially along the longitudinal direction of the sail (1) between the common point (4) and the top portion of the rigging, with at least one tensioning means (10) being disposed on the cable (7).

3. Rigging according to claim 1, characterized in that the risers (2) are interconnected by at least one transverse holding element (6, 8) fixed at its ends to the risers (2).

4. Rigging according to claim 2, characterized in that the cable (7) passes outside the spar (5) which is hinged to the risers (2).

5. Rigging according to any preceding claim, characterized in that the sail (1) is constituted by two sheets, respectively a convex sheet (11) and a concave sheet (12) with the ends of the sheets forming sheaths (14) for the risers (2).

6. Rigging according to claim 5, characterized in that a filling (13) is disposed between the two sheets (11,12).

7. Rigging according to any preceding claim, characterized in that the risers (2) are fitted with hinges (28) at substantially the same height as the spar (5) enabling the rigging to fold backwardly, the spar (5) having a hinge (29) in the middle portion thereof.

8. Rigging according to any preceding claim, characterized in that the sail (1) is threaded over the risers (2) and is held thereon by means (31 ) which are releasable from place to place to enable sail to be taken-in in horizontal strips (32).
